# EUROPÄISCHE PATENTSCHRIFT

(11) **EP 0 119 532 B1**
(45) Veröffentlichungstag und Bekanntmachung des Hinweises auf die Patenterteilung: **10.08.1988**
(21) Anmeldenummer: 84102334.4
(22) Anmeldetag: 05.03.1984
(51) Int. Cl.: E04B 7/16

(54) **Überdachung mit mindestens einem verschiebbaren Dachteil**
Roof structure with at least one movable roof part
Structure de toit avec au moins une partie mobile

(30) Priorität: 09.03.1983 DE 3308285
(43) Veröffentlichungstag der Anmeldung: 26.09.1984
(73) Patentinhaber: Kraus, Siegfried, D-63322 Rödermark (DE)
(72) Erfinder: Kraus, Siegfried, D-63322 Rödermark (DE)
(74) Vertreter: Zapfe, Hans, Dipl.-Ing.

(56) Entgegenhaltungen:
- DE-A- 2 626 743
- DE-C- 687 732

## Beschreibung

Die Erfindung betrifft eine Überdachung, vorzugsweise als Bausatz, mit mindestens einem verschiebbaren Dachteil, bestehend aus einem umlaufenden metallischen Außenrahmen mit rechteckigem Hochkantquerschnitt und einem innerhalb des Außenrahmens mittels Rollen auf Schienen verschiebbaren, etwa die halbe Dachfläche umfassenden metallischen Innenrahmen mit eingesetzten Platten, sowie aus einer die andere halbe Dachfläche bildenden Tragkonstruktion mit gleichfalls eingesetzten Platten.

Derartige Überdachungen werden beispielsweise für Wintergärten, Innenhöfe, Restaurants etc. verwendet, wenn es darum geht, entweder bei warmer, trockener Witterung den überdachten Raum nach außen hin zu öffnen oder ihn kurzzeitig zu entlüften. Dabei kann entweder der die eine halbe Dachfläche darstellende Innenrahmen gegenüber einer die andere halbe Dachfläche bildenden ortsfesten Tragkonstruktion verfahren werden, oder beide halbe Dachflächen sind als Innenrahmen ausgebildet und relativ zueinander verschiebbar.

Überdachungen der eingangs beschriebenen Art sind sowohl als Stahl- als auch als Aluminiumkonstruktionen bekannt. Hierbei ist der Innenrahmen der verschiebbaren Dachkonstruktion an Rollen aufgehängt, die in C-Profilen oder U-Profilen geführt sind, die sich oberhalb des verschiebbaren Innenrahmens befinden. Diese Bauweise macht jedoch eine große Bauhöhe des Außenrahmens erforderlich und bedingt infolgedessen teurere Profile für den Außenrahmen. Ein weiterer Nachteil liegt in der hohen punktförmigen Beanspruchung der Profile des Innenrahmens infolge der Aufhängung an den Rollen, so daß eine große Wanddicke im Aufhängungsbereich erforderlich ist. Weitere Probleme ergeben sich im Hinblick auf die erforderliche Abdichtung zwischen Außenrahmen und Innenrahmen, die auch gegen starken seitlichen Schlagregen zuverlässig dicht sein muß.

Es ist bei Schiebedächern ferner bekannt. seitlich angesetzte und fliegend gelagerte Rollen in C-Profilen zu führen, die mit Gefälle am Außenrahmen verschraubt sind. Eine Verschiebbarkeit ist hierbei nur in Gefällerichtung gegeben, so daß die Möglichkeiten der Dachaufteilung begrenzt sind. Ein weiterer Nachteil besteht darin, daß der bewegliche Dachteil in einer Richtung gegen die Schwerkraft bewegt werden muß, so daß hohe Antriebskräfte erforderlich sind. Die fliegende Achslagerung schafft zusätzlich Probleme hinsichtlich etwa auftretender Dachlasten, beispielsweise bei stärkerem Schneefall und anschließendem Regen.

Der Erfindung liegt die Aufgabe zugrunde, eine Überdachung der eingangs beschriebenen Art anzugeben, die bei geringer Höhe des Außenrahmens eine universelle Gestaltungsmöglichkeit von Lage und Verschiebbarkeit der einzelnen Dachteile relativ zueinander zuläßt, hierbei trotz Gefälle der eingesetzten Platten die Verwendung eines horizontalen Innenrahmens ermöglicht, eine gute Verteilung der statischen Kräfte und eine zuverlässige Abdichtung auch gegen starken seitlichen Schlagregen erlaubt. Insbesondere soll es möglich sein, den verschiebbaren Dachteil wahlweise unterhalb oder oberhalb des ortsfesten Dachteils zu verfahren.

Die Lösung der gestellten Aufgabe erfolgt bei der eingangs beschriebenen Überdachung erfindungsgemäß dadurch, daß die Schienen als L-förmige Laufschienen ausgebildet und mittels ihres nach oben weisenden Schenkels an den senkrechten Innenwandflächen des Außenrahmens in waagrechter Richtung plan aufgesetzt sind, daß die Rollen in einem geschlossenen Laufwagenprofil untergebracht sind, daß der Innenrahmen auf mindestens zwei parallele Laufwagenprofile aufgesetzt ist und daß die Fuge zwischen dem Außenrahmen und dem verschiebbaren Innenrahmen in dessen geschlossener Stellung von einem Wetterschenkelprofil überdeckt ist.

Durch die L-förmige Ausbildung der Laufschiene und ihre Befestigung mit nach oben weisendem Schenkel an den Innenwandflächen des Außenrahmens ist es möglich, wahlweise den verschiebbaren Innenrahmen mit seiner unteren Rahmenebene in unmittelbarer Nähe der unteren Rahmenebene des Außenrahmens anzubringen, oder aber den verschiebbaren Innenrahmen mit seiner oberen Rahmenebene unmittelbar unterhalb der oberen Rahmenebene des Außenrahmens anzubringen, so daß gerade eben noch das Wetterschenkelprofil darüber Platz hat. Der jeweils oberhalb oder unterhalb des verschiebbaren Innenrahmens noch innerhalb des Außenrahmens vorhandene Raum dient alsdann zur Unterbringung entweder der die andere halbe Dachfläche bildenden Tragkonstruktion oder aber eines weiteren verschiebbaren Innenrahmens vergleichbarer Höhenabmessungen. Trotz dieser Variationsmöglichkeiten ist wegen der jeweils gleichartigen Laufschienenführung nur eine sehr geringe Höhe des Hochkantsquerschnitts des Außenrahmens erforderlich.

Dadurch, daß der verschiebbare Innenrahmen nicht mehr an Laufrollen aufgehängt ist, kann das Wetterschenkelprofil außerordentlich dicht über dem verfahrbaren Innenrahmen angebracht werden, so daß kein schräger Schlagregen mehr in den Zwischenraum zwischen Außen- und Innenrahmen eindringen kann. Wegen der sehr genauen Führung des Innenrahmens können zwischen dem Wetterschenkelprofil und der Oberseite des Innenrahmens zusätzliche Lippendichtungen oder Bürstendichtungen angebracht werden, die die Abdichtung weiter verbessern.

Durch die Unterbringung der Rollen in einem geschlossenen Laufwagenprofil wird die Steifigkeit der gesamten Rahmenkonstruktion wesentlich erhöht, ohne daß hierdurch die Bauhöhe zunimmt. Die Bauhöhe ist praktisch die gleiche, als ob die Rollen unmittelbar an die Unterseite des Innenrahmens angeschraubt würden. Das geschlossene Laufwagenprofil erhöht aber das Widerstandsmoment der gesamten Innenrahmenkonstruktion erheblich und sorgt für eine gleichmässige Kräfteverteilung der auf die Rollenachsen einwirkenden Schwerkraft. Das Laufwagenprofil liegt dabei praktisch unmittelbar neben dem nach oben weisenden Schenkel der betreffenden Laufschiene. Durch die weiter unten noch beschriebene Anbringung von Bürstendichtungen am Laufwagenprofil wird auch die Abdichtung zwischen dem Innenrahmen und der Laufschiene bzw. dem Außenrahmen wesentlich verbessert, so daß der Einbruch von Kaltluft wirksam verhindert wird.

Die Festigkeit der gesamten Konstruktion kann noch dadurch weiter gesteigert werden, daß der Außenrahmen aus einem Leichtmetallprofil besteht, das durch mindestens einen Quersteg in mehrere Kammern unterteilt ist und daß die Schiene im Bereich eines Quersteges oder der unteren Abschlußwand auf den Außenrahmen aufgesetzt ist. Hierdurch wird eine elastische Verformung der Laufschiene auch unter großer Last wirksam verhindert. Die Festigkeit kann noch dadurch weiter gesteigert werden, daß in die entsprechende Kammer sogenannte Füllstücke in Längsrichtung eingeschoben werden, die mit einem Gewinde versehen sind, in das die Befestigungsschrauben der Laufschienen eingeschraubt werden.

Von besonderer Bedeutung ist hierbei auch die Ausbildung des Laufwagenprofils. Dieses weist gemäß der weiteren Erfindung einen Querschnitt auf, von dem drei Ecken mit den Ecken eines Rechtecks oder Quadrats übereinstimmen, während die Profilwände im Bereich der vierten Ecke in der Weise zurückgesetzt sind, daß zwischen der durch alle vier Ecken gehenden Umhüllenden und den zurückgesetzten Profilwänden eine etwa rechteckige freie Fläche vorhanden ist, und daß an den Außenseiten der freien Fläche Aufnahmenuten für Bürstendichtungen vorhanden sind, deren Bürstenhaare im wesentlichen senkrecht zueinander ausgerichtet sind.

Mit der Angabe, daß die Bürstenhaare der beiden Bürstendichtungen senkrecht zueinander ausgerichtet sind, ist die Anordnung der Aufnahmenuten vorgeschrieben. In eingesetztem Zustand der Bürstendichtungen und nach dem Aufsetzen des Laufwagenprofils mit den eingebauten Rollen auf die Laufschienen liegen - entsprechende Dimensionierung vorausgesetzt - die Bürstendichtungen auf der Oberseite und an der freien Stirnfläche des Laufschienenprofils an und sorgen auf diese Weise für eine zuverlässige Abdichtung zwischen Laufwagenprofil und Laufschiene.

Die rechteckige freie Fläche im Querschnitt, die durch die Zurücksetzung der Profilwände entstanden ist, liegt in montierten Zustand der gesamten Überdachung an der unteren Außenkante des verschiebbaren Innenrahmens. Bevorzugt ist der Innenrahmen auf seinem gesamten Umfang mit derartigen Laufwagenprofilen versehen, und zwar auch an den Seiten, an denen sich keine Rollen befinden. An diesen Stellen hat das Laufwagenprofil nur eine versteifende Wirkung auf die gesamte Konstruktion. Die genannte rechteckige freie Fläche sorgt in diesem Falle auch dafür, daß der Innenrahmen bis unmittelbar an den Außenrahmen herangefahren werden kann, ohne daß das Laufwagenprofil (ohne Rollen) an die dort quer verlaufende Laufschiene anstößt.

Diejenigen Hohlprofile, die im Innern des verschiebbaren Innenrahmens bzw. im Innern der feststehenden Dachfläche verlaufen und beiderseits die die Dachfläche tragenden Platten halten, werden nachfolgend als "Sparren" bezeichnet, und zwar unbeschadet der Tatsache, daß sie selbst kein Gefälle aufweisen, sondern daß die Platten unter Zwischenschaltung entsprechender Dichtungen und Dichtungsprofile mit Gefälle an dem Sparren befestigt sind.

Bei den Platten handelt es sich um Glastafeln (z. B.Drahtglas), Bauplatten oder dergleichen. Eine bevorzugte Art von Platten stellt das sogenannte aus Kunststoff bestehende Stegglas dar, bei dem zwei planparallele Platten durch eine Vielzahl von parallelen Stegen verbunden sind. Diese Platten sind lichtdurchlässig, wärmedämmend, in verschiedenen Farbtönungen erhältlich und sogar begehbar; sie stellen ein ideales Material für Überdachungen dar.

Weitere vorteilhafte Ausgestaltungen und insbesondere Variationsmöglichkeiten von Überdachungen, die sich aus dem Erfindungsgegenstand ergeben, sind in den übrigen Unteransprüchen beschrieben.

Ausführungsbeispiele des Erfindungsgegenstandes werden nachstehend anhand der Figuren 1 - 12 näher erläutert:

Es zeigen:
Figuren 1 - 4 in der Reihenfolge a), b), c) Draufsichten, Längs und Querschnitte von vier erfindungsgemäßen Varianten,
Fig. 5 einen Querschnitt durch das Laufschienenprofil,
Fig. 6 einen Querschnitt durch das Wetterschenkelprofil,
Fig. 7 einen Querschnitt durch das Laufwagenprofil,
Fig. 8 einen Querschnitt durch Außenrahmen und Innenrahmen im Bereich von Laufschiene und Rolle (spiegelsymmetrischer, vergrößerter Ausschnitt aus Fig. 9, rechts),
Fig. 9 einen Querschnitt durch eine vollständige Überdachung mit oben liegendem verschiebbarem Innenrahmen analog Fig. 1 c), jedoch in vergrößertem Maßstab und spiegelsymmetrisch hierzu, senkrecht zur Fahrtrichtung,
Fig. 10 einen Längsschnitt durch den Gegenstand von Fig. 9 analog Fig. 1 b), jedoch in vergrößertem Maßstab,
Fig. 11 einen Querschnitt durch eine vollständige Überdachung mit unten liegendem verschiebbarem Innenrahmen analog Fig. 3 c), jedoch in vergrößertem Maßstab, senkrecht zur Fahrtrichtung und
Fig. 12 einen Längsschnitt durch den Gegenstand nach Fig 11, d.h. parallel zur Fahrtrichtung und analog zu Fig. 3 b), jedoch in vergrößertem Maßstab.

In den Figuren 1 - -4 sind sämtlich rechteckige Außenrahmen 1 mit den Abmessungen 6 m x 3 m dargestellt, in denen verschiebbare Dachteile 2 bzw. 2a angeordnet sind, die einen Innenrahmen 3 bzw. 3a aufweisen, der in der Draufsicht jeweils dick umrandet ist. Es ist zu erkennen, daß der Innenrahmen jeweils etwa die halbe Dachfläche einnimmt. Die Verschieberichtung ist mit "S" bezeichnet. Der Innenrahmen ist durch Sparren 5 in gleichgroße Felder unterteilt, die durch Platten 6 der weiter oben beschriebenen Art ausgefüllt sind.

Die jeweils andere halbe Dachfläche 4 ist ortsfest angebracht (F) und besteht aus einer metallenen Tragkonstruktion, die unmittelbar, d.h. ohne besonderen Zwischenrahmen in den Außenrahmen 1 eingesetzt ist. Die Tragkonstruktion wird hier durch Sparren 7 gebildet, die zwischen sich gleichfalls Felder einschließen, in die Platten 8 eingesetzt sind.

Bei den Überdachungen gemäß den Figuren 1 - 3 verläuft die Dachteilung in Querrichtung, d.h. in der Mitte der langen Rahmenseiten, so daß jede halbe Dachfläche die Abmessungen von etwa 3 m x 3 m hat. Bei dem Ausführungsbeispiel gemäß Fig. 4 verläuft die Dachteilung in Längsrichtung, d.h. in der Mitte der kurzen Rahmenseiten. Außerdem ist die verschiebbare Dachfläche in zwei Dachteile 2a mit den Abmessungen von je 3 m x 1,5 m unterteilt.

Der Verlauf der Sparren und die Verschieberichtung des beweglichen Dachteils haben einen erheblichen Einfluß auf die optische Wirkung der Überdachung. Schaut man beispielsweise bei sämtlichen Konstruktionen gemäß den Figuren 1 - 4 in Längsrichtung von schräg unten auf die Überdachung, so treten bei den Konstruktionen gemäß den Figuren 1 und 4 die Sparren optisch wesentlich stärker in Erscheinung als bei den Konstruktionen gemäß den Figuren 2 und 3, bei denen die Sparren die Durchsicht praktisch nicht behindern.

In Figur 1 verlaufen die Sparren 5 und 7 quer zu den kurzen Rahmenseiten (Außenrahmen), und der Innenrahmen 3 ist quer zu den Sparren 5 und 7 oberhalb der festen Dachfläche 4 verfahrbar. Da das Gefälle stets in Längsrichtung der Platten 6 bzw. 8 verläuft, ist in diesem Falle eine Regenrinne 9 an der langen Seite des Außenrahmens 1 angebracht. Eine entsprechende Regenrinne 10 befindet sich auch an der tiefsten Stelle der Platten 6 im Dachteil 2 (Fig. 1c).

In Fig. 2 verlaufen die Sparren 5 und 7 parallel zu den langen Rahmenseiten, und der Innenrahmen 2 ist oberhalb der festen Dachfläche 4 parallel zu den Sparren verschiebbar. Die beiden Regenrinnen 9 und 10 sind hierbei an der kurzen Rahmenseite bzw. parallel hierzu am Innenrahmen 3 befestigt.

Fig. 3 unterscheidet sich im wesentlichen dadurch von Fig 2, daß das verschiebbare Dachteil 2 unter die feste Dachfläche 4 verschiebbar ist. Im Gegensatz zu den Figuren 1 und 2 verläuft hierbei auch das Gefälle der Platten 6 und 8 in entgegengesetzten Richtungen, so daß sich die beiden Regenrinnen 9 und 10 an den entgegengesetzten kurzen Rahmenseiten von Außenrahmen und Innenrahmen befinden, geschlossenes Dach vorausgesetzt.

In Fig. 4 wird beim Öffnen der beiden verschiebbaren Dachteile 2a unterhalb der festen halben Dachfläche 4a ein langer schmaler Spalt freigegeben. Da das Gefälle auch hier in Längsrichtung der Platten verläuft, d.h. parallel zu den nicht näher bezeichneten Sparren, sind die Regenrinnen parallel zur längsten Achse des Außenrahmens an dem jeweiligen Dachteil bzw. der Dachfläche angeordnet. (Fig. 4c).

Die Figuren 1 bis 4 zeigen in Gegenüberstellung sehr deutlich, welche Variationsmöglichkeiten die erfindungsgemäße Überdachung unter Verwendung der gleichen Elemente bzw. Profile bietet. Die Zahl der Variationsmöglichkeiten ließe sich im Hinblick auf die Dachunterteilung, den Verlauf von Sparren und Gefälle sowie die Anordnung von Regenrinnen etc. noch weiter vergrößern.

Fig. 5 zeigt einen Querschnitt durch die als L-förmige Laufschiene ausgebildete Schiene 11. Diese besitzt einen nach oben weisenden Schenkel 12 und einen horizontalen Schenkel 13, dessen freies Ende den eigentlichen Schienenkopf 14 trägt, auf dem die weiter unten noch beschriebenen Rollen laufen. Seitlich neben dem Schienenkopf 14 befindet sich noch eine Vertiefung 15, damit bei praktisch gleicher Festigkeit der Schienenkopf 14 möglichst wenig über die Oberseite 16 des Schenkels 13 hinausragt. Die Oberseite 16 und die senkrechte Stirnseite 17 spielen eine Rolle im Zusammenhang mit den Bürstendichtungen des Laufwagenprofils, worauf weiter unten noch näher eingegangen wird. Die ebene Rückseite 18 des Schenkels 12 dient zur Anlage am Außenrahmen.

In Fig. 6 ist ein Wetterschenkelprofil 19 dargestellt, welches einen nach oben weisenden Schenkel 20, einen schrägen Steg 21 und an dessen unterem Ende eine Einstecknut 22 für ein Dichtungsprofil oder eine Bürstendichtung aufweist. Die ebene Rückseite 23 des Schenkels 20 dient gleichfalls zur Befestigung am Außenrahmen oder an einem Sparren.

Fig. 7 zeigt das Laufwagenprofil 24 im Querschnitt, von dem drei Ecken E1, E2 und E3 mit den Ecken eines Rechtsecks bzw. Quadrats übereinstimmen. Das Profil besitzt eine Umhüllende, deren Verlauf außerhalb der rechteckig bzw. quadratisch angeordneten Profilwände gestrichelt angedeutet Ist. Die Umhüllende bildet eine vierte Ecke E4, in deren Bereich die Profilwände 25 und 26 in der Weise zurückgesetzt sind, daß zwischen der durch alle vier Ecken E1 bis E4 gehenden Umhüllenden und den zurückgesetzten Profilwänden 25 und 26 eine etwa rechteckige freie Fläche F vorhanden ist. An den Außenseiten der freien Fläche F sind Aufnahmenuten 27 und 28 angeordnet, die für Bürstendichtungen vorgesehen sind. Zu diesem Zweck besitzen die Nuten einen verbreiterten Grund, so daß die Bürstendichtungen formschlüssig festgehalten werden. Die räumliche Lage der Aufnahmenuten 27 und 28 ist so getroffen, daß die Bürstenhaare im wesentlichen senkrecht zueinander ausgerichtet sind. Durch das Zusammenspiel der Schiene 11 gemäß Fig. 5 und des Laufwagenprofils 25 gemäß Fig. 7 wird erreicht, daß die in der Aufnahmenut 27 angeordnete Bürstendichtung an der Stirnseite 17 anliegt, während die in der Aufnahmenut 28 angeordnete Bürstendichtung an der Oberseite 16 der Schiene 11 anliegt. (Fig. 8).

Das Laufwagenprofil 24 besitzt gemäß Fig. 7 auf der Innenseite und gegenüber der im Querschnitt längsten zurückgesetzten Profilwand 26 zwei Anschlagnasen 29 für Laufwagen gemäß Fig. 8. Diese Laufwagen können formschlüssig zwischen die Anschlagnasen 29 eingesetzt werden und sind auf diese Weise genau positioniert und zentriert. An der Stelle der Laufwagen wird die Profilwand 26 mit einer entsprechenden Ausnehmung versehen, die in Fig. 7 nicht dargestellt ist. Wegen des Zusammenspiels mit der Oberseite 16 und der Stirnseite 17 der Schiene 11 ist die Lage der Anschlagnasen 29 auch auf die Lage der Aufnahmenuten 27 und 28 abgestimmt.

In Fig. 8 ist eine Seite des Außenrahmens 1 dargestellt, der aus einem Leichtmetallprofil besteht, das durch drei Querstege 30 in vier Kammern unterteilt ist. Die Schiene 11 ist im Bereich des mittleren Querschnitts 30 plan auf die Innenwandfläche 31 des Außenrahmens 1 aufgesetzt und mittels einer Reihe von Schrauben 32 mit dieser verschraubt. Um eine größere Gewindetiefe zu erhalten, sind in die betreffende Kammer im Abstand der Schrauben Füllstücke 33 mit entsprechender Wandstärke eingesetzt, in denen Gewindebohrungen für die Schrauben 32 angeordnet sind. Die Füllstücke haben in Profilrichtung eine Länge von einigen Zentimetern, um Gewicht und Kosten für das starkwandige Profil zu sparen.

Auf die Schiene 11 ist zunächst ein Laufwagenprofil 24 gemäß Fig. 7 aufgesetzt, und es ist zu erkennen, daß die Bürstenhaare zweier Bürstendichtungen 34 und 35 an der Oberseite 16 bzw. Stirnseite 17 der Schiene 11 abdichtend anliegen. Im Laufwagenprofil 34 sind mit entsprechenden Abständen mehrere ansich bekannte Laufwagen 36 angeordnet, die paarweise mit hintereinander liegenden Rollen 37 bestückt sind. Die Rollen sind in einem U-förmigen Blechprofil 38 gehalten, dessen Steg zwischen die Anschlagnasen 29 (Fig. 7) eingesetzt ist. Es ist zu erkennen, daß das Laufwagenprofil 24 seitlich neben der Schiene 11 angeordnet ist, also hinsichtlich der Bauhöhe kein Zusatzmaß erfordert. Entsprechend niedriger kann also der auf das Laufwagenprofil 24 aufgesetzte Innenrahmen ausgebildet werden, von dem in Fig. 8 ein Sparren 5 sichtbar ist. In den Innenrahmen 3 bzw. zwischen dessen Sparren 5 ist eine Platte 6 mit einem nach links weisenden Gefälle angeordnet, deren Befestigungs- und Abdichtungsmittel der Einfachheit halber fortgelassen sind, da diese Details zum Stand der Technik gehören und beispielhaft In den Figuren 9 bis 12 dargestellt sind. Unter den Platten 6 befindet sich eine Regenrinne 10, die gleichfalls als Leichtmetallprofil ausgebildet und in Längsrichtung sowie auf gleicher Höhe mit dem Laufwagenprofil 24 fest verbunden ist. Die Regenrinne 10 besitzt an beiden Schenkeln Aufnahmenuten 39 und 40 für eine Reihe von kürzeren Rinnenhaltern 41, von denen in Fig. 8 unten nur einer dargestellt ist. Diese Rinnenhalter sind mittels je eines Schenkels 42 mit der Innenwandfläche 31 des Außenrahmens 1 bzw. mit der Innenwandfläche 43 des Innenrahmens 3 verschraubt, was im oberen Teil der Fig. 8 jedoch nicht dargestellt ist.

Zwischen dem Außenrahmen 1 und dem Innenrahmen 3 befindet sich eine Fuge 44, die nach oben hin durch ein Wetterschenkelprofil 19 gemäß Fig. 6 überdeckt ist, das gleichfalls mit der Innenwandfläche 31 verschraubt ist. In die Einstecknut 22 ist eine elastomere Dichtleiste 45 eingesetzt, die auch einen starken seitlichen Schlagregen am Eindringen in die Fuge 44 hindert. Es ist jedoch auch möglich, in die Einstecknut 22 (Fig. 6) eine Bürstendichtung einzusetzen, die alsdann auf der Oberseite 46 des Innenrahmens 3 gleitet.

Unterhalb der Schiene 11 und hinter der Zeichenebene liegend befindet sich die die andere halbe Dachfläche bildende ortsfeste Tragkonstruktion, auf deren Einzelheiten jedoch im Zusammenhang mit den Figuren 9 und 10 näher eingegangen wird. Die Bauhöhe der gesamten Überdachung, also einschließlich des beweglichen und des ortsfesten Teils ist jedoch nicht größer als die Profilhöhe des Außenrahmens 1. Unterhalb der Regenrinne 10 befindet sich auf der gesamten Länge des Außenrahmens 1, die bereits weiter oben beschriebene ortsfeste Regenrinne 9, die den gleichen Profilquerschnitt hat wie die Regenrinne 10. Über der Regenrinne 9 enden auch auf der Gefälleseite die Platten 8 der orstfesten Dachfläche (Fig. 9). In Fig. 8 ist nur einer der hinter der Zeichenebene liegenden Sparren 7 dargestellt. Um jedoch das Wasser aus der oberen Regenrinne über die untere Regenrinne 9 ableiten zu können, befindet sich zwischen den beiden seitlich versetzten Regenrinnen an der Stelle des verschiebbaren Dachteils 2 bzw. im Bereich der dort vorhandenen Dachöffnung ein Z-förmig abgewinkeltes Regenleitprofil 47, welches im Bereich seiner Unterkante mittels nicht näher bezeichneter Verhakungsrippen in eine T-Nut 48 eingesetzt ist, die an der Oberkante des jeweils freien Schenkels von Regenrinne 9 bzw. 10 angeordnet ist. Die Abdichtung wird durch ein Dichtungsprofil 49 noch verbessert. An der Oberkante des Regenleitprofils 47 befindet sich noch eine Bürstendichtung 50, die an der Außenfläche der Regenrinne 10 anliegt. Auf diese Weise ist sichergestellt, daß bei jeder beliebigen Stellung des verschiebbaren Dachteils 2 das auf dieses auftreffende Regenwasser zuverlässig abgeleitet wird.

Aus Fig. 8 in Verbindung mit den Figuren 11 und 12 ergibt sich, daß die Lage von verschiebbaren Dachteil 2 und ortsfester Dachfläche 4 auch vertauscht werden kann. In diesem Fall wird die Schiene 11 im Bereich der unteren Abschlußwand 51 des Außenrahmens 1 auf dessen Innenwandfläche 31 aufgeschraubt (Fig. 11). Dies geschieht in analoger Weise zu Fig. 8, Mitte, und zwar gleichfalls mittels meherer Füllstücke 33a, die in die unterste Kammer des Außenrahmens 1 eingeschoben sind.

Es ist noch zu erwähnen, daß im freien Raum des Laufwagenprofils 24 rechts neben dem Laufwagen 36 eine Antriebskette für einen elektrischen Antrieb des verschiebbaren Dachteils 2 untergebracht werden kann. Die hierfür erforderlichen Kettenräder sind jedoch der Einfachheit halber nicht dargestellt.

Die Figuren 9 und 10 zeigen die Verhältnisse gemäß den Figuren 1a, 1b und 1c in vergrößertem Maßstab, so daß sich Wiederholungen erübrigen, da gleiche Bezugszeichen verwendet werden. Es ist zu erkennen, daß das verschiebbare Dachteil 2 mit dem Innenrahmen 3 oberhalb der festen Dachfläche 4 angeordnet ist und daß oberhalb sowie entlang des gesamten Verfahrweges des Innenrahmens 3 auf drei Seiten des

Außenrahmens 1 drei Wetterschenkelprofile 19 angeordnet sind, die an den Ecken, an denen sie aufeinanderstoßen auf Gehrung geschnitten sind. Die Ausführung von Gehrungsschnitten gilt auch für die einzelnen Profile des Außenrahmens 1, die an den Ecken unter Zwischenschaltung sogenannter Eckverbinder miteinander verbunden sind, die zum Stande der Technik gehören und daher nicht erläutert werden. Die mit Gefälle in den horizontalen Rahmen angeordneten Platten 6 und 8 sind gegenüber den Rahmen bzw. gegenüber den Sparren in Halteprofilen 52 unter Zwischenschaltung von Lippendichtungen gelagert, die gleichfalls, zum Stande der Technik gehören. Oberhalb der Regenrinnen 9 bzw. 10 sind die tiefsten Kanten der Platten 6 bzw. 8 mittels weiterer Halte- und Dichtungselemente 53 befestigt, die ebenfalls zum Stand der Technik gehören.

In den Figuren 11 und 12 ist die prinzipielle Anordnung gemäß den Figuren 3a, 3b und 3c im vergrößertem Maßstab dargestellt. Hier ist das verschiebbare Dachteil 2 unterhalb der ortsfesten halben Dachfläche 4 verfahrbar, und innerhalb der freizugebenden Dachöffnung befindet sich ein allseits geschlossener Rahmen aus vier auf Gehrung geschnittenen Wetterschenkel profile 19. In diesem Fall sind die Schienen 11 im Bereich der Unterkante des Außenrahmens 1 mit diesem verbunden, und zwar gleichfalls unter Verwendung der bereits beschriebenen Stücke 33a. Es ist zu erkennen daß auch in diesem Falle beide Dachteile vollständig innerhalb des Außenrahmens 1 angeordnet sind, und zwar einschließlich der Regenrinnen 9 und 10. Es ist weiterhin zu erkennen, daß die feste halbe Dachfläche aus einer Tragkonstruktion besteht, die zwei Sparren 7 aufweist, die zwischen dem Außenrahmen 1 einerseits und einer Quertraverse 54 andererseits befestigt sind. Die Quertraverse 54 verläuft im Bereich der sogenannten Dachteilung, d.h. in der Mitte der langen Rahmenseiten. An dieser Quertraverse ist auch eines der Wetterschenkelprofile 19 befestigt. Es ist weiterhin zu erkennen, daß der Abstand zwischen dieser Quertraverse 54 mit den Sparren 7 und dem darunter verfahrbaren Innenrahmen 3 außerordentlich eng bemessen werden kann, so daß zwischen der Quertraverse 4 und dem in Schließstellung unmittelbar darunterliegenden Hohlprofil des Innenrahmens 3 ein Dichtungselement 55 vorgesehen werden kann, das beispielsweise gleichfalls als Bürstendichtung ausgeführt ist.

## Patentansprüche

1. Überdachung, vorzugsweise als Bausatz, mit mindestens einem verschiebbaren Dachteil, bestehend aus einem umlaufenden metallischen Außenrahmen (1) mit rechteckigem Hochkantquerschnitt und einem innerhalb des Außenrahmens mittels Rollen (37) auf Schienen (11) verschiebbaren, etwa die halbe Dachfläche umfassenden metallischen Innenrahmen (3, 3a) mit eingesetzten Platten (6), sowie aus einer die andere halbe Dachfläche bildenden Tragkonstruktion mit gleichfalls eingesetzten Platten (8), dadurch gekennzeichnet, daß die Schienen (11) als L-förmige Laufschienen ausgebildet und mittels ihres nach oben weisenden Schenkels (12) an den lotrechten Innenwandflächen (31) des Außenrahmens (1) in waagrechter Richtung plan aufgesetzt sind, daß die Rollen (37) in einem geschlossenen Laufwagenprofil (24) untergebracht sind, daß der Innenrahmen (3, 3a) auf mindestens zwei parallele Laufwagenprofile (24) aufgesetzt ist und daß die Fuge (44) zwischen dem Außenrahmen (1) und dem verschiebbaren Innenrahmen (3, 3a) in dessen geschlossener Stellung von einem Wetterschenkelprofil (19) überdeckt ist.

2. Überdachung nach Anspruch 1, dadurch gekennzeichnet, daß der Außenrahmen (1) aus einem Leichtmetallprofil besteht, das durch mindestens einen Quersteg (30) in mehrere Kammern unterteilt ist und daß die Schiene (11) im Bereich eines Quersteges (30) oder der unteren Abschlußwand (51) auf den Außenrahmen (1) aufgesetzt ist.

3. Überdachung nach Anspruch 1, dadurch gekennzeichnet, daß auf der Gefällseite der Platten (6, 8) am Laufwagenprofil (24) und am Außenrahmen (1) je eine Regenrinne (9, 10) befestigt ist.

4. Überdachung nach Anspruch 3, dadurch gekennzeichnet, daß bei obenliegendem verschiebbarem Innenrahmen (3) zwischen der an dessen Laufwagenprofil (24) angebrachten Regenrinne (10) und der darunter am Außenrahmen (1) befestigten Regenrinne (9) ein Regenleitprofil (47) angebracht ist.

5. Überdachung nach Anspruch 1, dadurch gekennzeichnet, daß das Laufwagenprofil (24) einen Querschnitt aufweist, von dem drei Ecken (E1, E2, E3) mit den Ecken eines Rechtecks oder Quadrats übereinstimmen, während die Profilwände (25, 26) im Bereich der vierten Ecke (E4) in der Weise zurückgesetzt sind, daß zwischen der durch alle vier Ecken (E1, E2, E3, E4) gehenden Umhüllenden und den zurückgesetzten Profilwänden (25, 26) eine etwa rechteckige freie Fläche (F) vorhanden ist, und daß an den Außenseiten der freien Fläche (F) Aufnahmenuten (27, 28) für Bürstendichtungen (34, 35) vorhanden sind, deren Bürstenhaare im wesentlichen senkrecht zueinander ausgerichtet sind.

6. Überdachung nach Anspruch 5, dadurch gekennzeichnet, daß das Laufwagenprofil (24) auf der Innenseite und gegenüber der im Querschnitt längsten zurückgesetzten Profilwand (26) zwei Anschlagnasen (29) für die Festlegung der Laufwagen (36) aufweist.

7. Überdachung nach Anspruch 1 mit einem rechteckigen Außenrahmen und mit parallel zu den kurzen Rahmenseiten verlaufenden Sparren von Innenrahmen und Tragkonstruktion, dadurch gekennzeichnet, daß die Dachteilung in der Mitte der langen Rahmenseiten liegt und der Innenrahmen (3) quer zu den Sparren (5, 7) verschiebbar ist (Fig. 1).

8. Überdachung nach Anspruch 1 mit einem rechtigen Außenrahmen und mit parallel zu den langen Rahmenseiten verlaufenden Sparren von Innenrahmen und Tragkonstruktion, dadurch gekennzeichnet, daß die Dachteilung in der Mitte der langen Rahmenseiten liegt und der Innenrahmen (3) parallel zu den Sparren (5, 7) über die feste Dachfläche (4) verschiebbar ist (Fig. 2).

9. Überdachung nach Anspruch 1 mit einem recheckigen Außenrahmen und mit parallel zu den langen Rahmenseiten verlaufenden Sparren von Innenrahmen und Tragkonstruktion, dadurch gekennzeichnet, daß die Dachteilung in der Mitte der langen Rahmenseite liegt und der Innenrahmen (3) parallel zu den Sparren (5, 7) unter die feste Dachfläche (4) verschiebbar ist (Fig. 3).

10. Uberdachung nach Anspruch 1 mit einem rechteckigen Außenrahmen und mit parallel zu den kurzen Rahmenseiten verlaufenden Sparren von Innenrahmen und Tragkonstruktion, dadurch gekennzeichnet, daß die Dachteilung in der Mitte der kurzen Rahmenseite liegt und zwei Innenrahmen (3a) parallel zu den Sparren (5, 7) verschiebbar sind (Fig. 4).

## Claims

1. Roof structure, preferably in kit form, with at least one movable roof part, comprising a peripheral metal outer frame (1) having a rectangular edgewise cross-section and a metal inner frame (3, 3a) with inserted plates (6), the inner frame being movable on rails (11) within the outer frame by means of rollers (37) and taking up approximately half the roof surface, and further comprising a supporting structure (7) with likewise inserted plates (8) and constituting the other half of the roof surface, characterised in that the rails (11) are L-shaped runners and by means of their upwardly directed leg (12) sit horizontally flat on the perpendicular inside walls (31) of the outer frame (1), that the rollers (37) are housed in a closed bogie section (24), that the inner frame (3, 3a) sits on at least two parallel bogie sections (24) and that the joint (44) between the outer frame (1) and the movable inner frame (3, 3a) is covered by a weathering section (19) when the frame is closed.

2. Roof structure according to Claim 1, characterised in that the outer frame (1) comprises a light-metal section subdivided by at least one crosspiece (30) into a plurality of compartments and that the rail (11) sits on the outer frame (1) in the region of a crosspiece (30) or the lower boundary wall (51).

3. Roof structure according to Claim 1, characterised in that a rainwater gutter (9, 10) is fixed respectively on the sloping side of the plates (6, 8) to the bogie section (24) and to the outer frame (1).

4. Roof structure according to Claim 3, characterised in that with the movable inner frame (3) on top, a drip section (47) is mounted between the rainwater gutter (10) mounted on the bogie section (24) of said inner frame (3) and the rainwater gutter (9) fixed below it on the outer frame (1).

5. Roof structure according to Claim 1, characterised in that the cross-section of the bogie section (24) is such that three corners (E1, E2, E3) coincide with the corners of a rectangle or square, while the sectional walls (25, 26) in the region of the fourth corner (E4) are set back so that between the sectional walls (25, 26) that are set back and the enveloping one going through all four corners (E1, E2, E3, E4) there is an approximately rectangular free surface (F), and that on the outer faces of the free surface (F) slots (27, 28) are provided for brush seals (34, 35), the brush hairs of which are aligned substantially perpendicular to one another.

6. Roof structure according to Claim 5, characterised in that on the inner face and opposite the sectional wall (26) that is longest in cross-section and set back, the bogie section (24) has two retaining lugs (29) for securing the bogies (36).

7. Roof structure according to Claim 1 with a rectangular outer frame and with rafters of the inner frame and supporting structure extending parallel to the short frame sides, characterised in that the roof division is at the middle of the long frame sides and the inner frame (3) is movable at right angles to the rafters (5, 7) (Fig. 1).

8. Roof structure according to Claim 1 with a rectangular outer frame and with rafters of the inner frame and supporting structure extending parallel to the long frame sides, characterised in that the roof division is at the middle of the long frame sides and the inner frame (3) is movable parallel to the rafters (5, 7) over the fixed roof surface (4) (Fig. 2).

9. Roof structure according to Claim 1 with a rectangular outer frame and with rafters of the inner frame and supporting structure extending parallel to the long frame sides, characterised in that the roof division is at the middle of the long frame side and the inner frame (3) is movable parallel to the rafters (5, 7) under the fixed roof surface (4) (Fig. 3).

10. Roof structure according to Claim 1 with a rectangular outer frame and with rafters of the inner frame and supporting structure extending parallel to the short frame sides, characterised in that the roof division is at the middle of the short frame side and two inner frames (3a) are movable parallel to the rafters (5, 7) (Fig. 4).

## Revendications

1. Couverture, de préférence présentée sous la forme d'un ensemble d'éléments, et comprenant au moins une partie de toit coulissante, cette couverture étant composée d'un châssis extérieur métallique périphérique (1) à section rectangulaire sur chant, et d'un châssis intérieur métallique (3, 3a) muni de panneaux encastrés (6), qui couvre à peu près la moitié de la surface du toit, et qui peut coulisser dans le châssis extérieur sur des rails (11) au moyen de galets (37), ainsi que d'une structure porteuse (7) comportant également des panneaux encastrés (8) et qui forme l'autre moitié de surface du toit, caractérisée en ce que les rails sont constitués par des rails de roulement à section en L et sont montés à plat dans la direction horizontale, fixés par leur aile (12) dirigé vers le haut, le long des surfaces de parois internes verticales (31) du châssis extérieur (1), en ce que les galets (37) sont logés dans un profilé porte-chariots fermé (24), en ce que le châssis intérieur (3, 3a) est appuyé sur au moins deux profilés porte-chariots parallèles (24) et en ce que le joint (44) entre le châssis extérieur (1) et le châssis intérieur coulissant (3, 3a) est recouvert, dans sa position fermée, par un profilé à jet d'eau (19).

2. Couverture selon la revendication 1, caractérisée en ce que le châssis extérieur (1) est constitué par un profilé en métal léger qui est subdivisé en plusieurs chambres par au moins une cloison transversale (30) et en ce que le rail (11) est monté sur le châssis extérieur (1) dans la région d'une cloison transversale (30) ou de la paroi de fermeture inférieure (51).

3. Couverture selon la revendication 1, caractérisée en ce que, sur le côté bas de la pente des panneaux (6, 8), une gouttière (9, 10) est fixée au profilé porte-chariots (24) et une autre gouttière est fixée au châssis extérieur (1).

4. Couverture selon la revendication 3, caractérisée en ce que, dans le cas où le châssis intérieur coulissant (3) est en position supérieure, un profilé déflecteur de pluie (47) est monté entre la gouttière (10) portée par le profilé porte-chariots (24) de ce châssis intérieur et la gouttière (9) qui est fixée au châssis extérieur (1) au-dessous du niveau de cette gouttière.

5. Couverture selon la revendication 1, caractérisée en ce que le profilé porte-chariots (24) présente une section transversale dont trois angles (E1, E2, E3) coïncident avec des angles d'un rectangle ou d'un carré, tandis que, dans la région du quatrième angle (E4), les parois (25, 26) du profilé sont en retrait de telle manière qu'entre l'enveloppe qui passe par les quatre angles (E1, E2, E3, E4), et les parois en retrait (25, 26) du profilé, il reste une surface libre (F) à peu près rectangulaire et en ce que, le long des côtés extérieurs de la surface libre (F), sont prévues des rainures réceptrices (27, 28) destinées à recevoir les joints à brosse (34, 35) dont les soies de brosse sont orientées sensiblement perpendiculairement entre elles.

6. Couverture selon la revendication 5, caractérisée en ce que le profilé porte-chariots (24) présente, sur sa face interne et en face de la paroi (26) du profilé qui est la plus longue des parois en retrait de ce profilé, en coupe transversale, deux protubérances de butée (29) destinées à l'immobilisation des chariots de roulement (36).

7. Couverture selon la revendication 1, comprenant un châssis extérieur rectangulaire et des chevrons du châssis intérieur et de la structure du toit qui s'étendent parallèlement aux petits côtés des châssis, caractérisée en ce que la division du toit se trouve au milieu des grands côtés du châssis et en ce que le châssis intérieur (3) peut coulisser transversalement aux chevrons (5, 7) (figure 1).

8. Couverture selon la revendication 1, comprenant un châssis extérieur rectangulaire et des chevrons du châssis intérieur et de la structure porteuse qui s'étendent parallèlement aux grands côtés de ce châssis extérieur, caractérisée en ce que la division du toit se trouve au milieu des grands côtés du châssis et en ce que le châssis intérieur (3) coulisse parallèlement aux chevrons (5, 7) au-dessus de la surface fixe (4) du toit (figure 2).

9. Couverture selon la revendication 1, comprenant un châssis extérieur rectangulaire et des chevrons du châssis intérieur et de la structure porteuse qui s'étendent parallèlement aux grands côtés du châssis extérieur, caractérisée en ce que la division du toit se trouve au milieu des grands côtés du châssis extérieur et en ce que le châssis intérieur (3) coulisse parallèlement aux chevrons (5, 7) au-dessous de la surface fixe (4) du toit (figure 3).

10. Couverture selon la revendication 1, comprenant un châssis extérieur rectangulaire et des chevrons du châssis intérieur et de la structure porteuse qui s'étendent parallèlement aux petits côtés du châssis extérieur, caractérisé en ce que la division du toit se trouve au milieu des petits côtés du châssis extérieur et en ce que deux châssis intérieurs (3a) coulissent parallèlement aux chevrons (5, 7) (figure 4).
